# FASCICULE DE BREVET EUROPEEN

(11) **EP 4 063 759 B1**
(45) Date de publication et mention de la délivrance du brevet: **27.12.2023**
(21) Numéro de dépôt: 22163141.9
(22) Date de dépôt: 21.03.2022
(51) Int. Cl.: F24H 9/16, F24F 5/00, F24H 9/14, F24H 4/04, F24H 9/20, F24D 17/02, F24D 19/02, F24D 19/10, F24H 9/17

(54) **SYSTEME DE CHAUFFAGE D'EAU**
SYSTEM ZUR WASSERERHITZUNG
SYSTEM FOR HEATING WATER

(30) Priorité: 22.03.2021 FR 2102847
(43) Date de publication de la demande: 28.09.2022
(73) Titulaire: Compagnie Industrielle des Chauffe-Eau, 68300 Saint-Louis (FR)
(72) Inventeur: GEOFFROY, Cédric, 68700 CERNAY (FR); BOURDIN, Yvan, 90110 SAINT-GERMAIN-LE-CHATELET (FR)
(74) Mandataire: Plasseraud IP

(56) Documents cités:
- EP-A1- 3 118 537
- EP-A1- 3 128 252
- WO-A1-2019/175646
- US-A1- 2019 128 565

## Description

### Domaine technique

La présente invention se rapporte à un système de chauffage d'eau, notamment d'eau sanitaire, comportant un chauffe-eau et un dispositif de pompe à chaleur.

### Technique antérieure

De nos jours, il est connu d'équiper une habitation d'un système pour chauffer l'eau sanitaire destinée à alimenter en eau chaude des points d'eau d'une habitation. Avantageusement, le système comprend un chauffe-eau positionné à l'intérieur de l'habitation, muni d'un réservoir d'eau, ainsi qu'un dispositif de pompe à chaleur, comportant notamment un compresseur, un condenseur, un détendeur et un évaporateur, faisant partie d'une boucle thermodynamique. Ces deux éléments sont juxtaposés pour constituer un chauffe-eau thermodynamique dit monobloc.

Dans cette boucle thermodynamique, circule un fluide frigorigène qui est mis en mouvement et comprimé dans le compresseur, puis subit une condensation dans le condenseur avant d'être détendu dans le détendeur et enfin subit une évaporation dans l'évaporateur.

L'évaporateur et le condenseur sont des échangeurs de chaleur, dans chacun desquels le fluide frigorigène échange partiellement son énergie thermique avec un autre fluide. Le réservoir d'eau du chauffe-eau est alors chauffé par le condenseur, par l'intermédiaire par exemple d'un élément enroulé autour du réservoir.

Jusqu'à récemment, le fluide frigorigène était choisi de classe d'inflammabilité A1, à savoir non inflammable. C'est le cas notamment des fluides R134a et R513a. Néanmoins, ces gaz ont un effet non négligeable, voire élevé, sur le réchauffement climatique. De ce fait, la réglementation a évolué pour inciter le recours à des fluides ayant moins d'impact sur le réchauffement climatique, en particulier moins polluants au sens du réchauffement climatique. Toutefois, ces fluides se révèlent inflammables, et il faut alors absolument protéger les systèmes de chauffage d'eau contre toute fuite de ce type de fluide frigorigène hors de la boucle thermodynamique pour éviter tout risque d'incendie ou d'explosion du système qui pourrait mettre en danger les occupants de l'habitation ainsi que les biens matériels.

Les documents WO 2019/175646, US 2019/128565, EP 3118537 et EP 3128252 décrivent des systèmes connus de chauffage d'eau.

### Résumé

La présente divulgation intègre les nouvelles contraintes environnementales pour limiter et/ou maîtriser par la conception d'un système de chauffage les risques en cas de fuite du réfrigérant inflammable.

Il est proposé un système de chauffage d'eau, notamment d'eau sanitaire, comportant un chauffe-eau muni d'un réservoir d'eau, ainsi qu'un dispositif de pompe à chaleur muni d'un condenseur, un évaporateur, un compresseur reliés fluidiquement les uns aux autres de sorte à faire circuler un fluide frigorigène, le système de chauffage comprenant un compartiment de logement du réservoir d'eau, dit compartiment chauffe-eau, et un compartiment de logement d'au moins l'évaporateur et du compresseur, dit compartiment pompe à chaleur, le système comprenant au moins une source d'ignition, et un caisson de logement de la dite au moins une source d'ignition, ledit caisson étant de préférence disposé sous un point situé au plus haut du compartiment pompe à chaleur quand le système est installé dans une position de service, caractérisé en ce qu'un volume interne du caisson est dimensionné pour recueillir une quantité prédéterminée de fluide frigorigène en cas de fuite de celui-ci et en ce que le caisson comprend des évents de sortie du fluide frigorigène hors du caisson.

Ainsi, grâce à la présente invention, le caisson assure la sécurité des sources d'ignition qui sont mises hors de portée du fluide frigorigène en cas de fuite de celui-ci.

Selon un autre aspect, le caisson comprend une paroi, dite paroi arrière, disposée en regard du compartiment chauffe-eau, ladite paroi étant munie d'une ouverture de passage du fluide frigorigène en cas de fuite de celui-ci, notamment dans le compartiment chauffe-eau.

Selon un autre aspect, le caisson comprend des moyens de contournement du caisson par le fluide frigorigène en cas de fuite de celui-ci, notamment dans le compartiment-pompe à chaleur.

Selon un autre aspect, le caisson est délimité par une paroi, dite supérieure, une paroi, dite inférieure, opposée à la paroi supérieure, la paroi supérieure étant disposée au-dessus de la paroi inférieure dans la position de service, le caisson étant également délimité par une paroi, dite avant, disposée entre la paroi supérieure et la paroi inférieure, l'une au moins desdites parois, dite paroi courbée, présentant une courbure pour dévier le fluide frigorigène à distance du caisson, lesdits moyens de contournement comprenant ladite au moins une paroi courbée.

Selon un autre aspect, le compartiment pompe à chaleur comprend une paroi d'évacuation du fluide frigorigène munie d'orifices d'évacuation du fluide frigorigène.

Selon un autre aspect, le système comprend un conduit de connexion électrique du compartiment pompe à chaleur au caisson, une extrémité du conduit étant disposée dans le compartiment pompe à chaleur au-dessus d'une hauteur la plus basse des orifices d'évacuation du fluide frigorigène et/ou une extrémité du conduit côté caisson étant disposée au-dessous d'une hauteur la plus basse de ladite au moins une source d'ignition du caisson.

Selon un autre aspect, ladite au moins une source d'ignition est au moins l'une parmi un élément électrique chauffant et un moyen de commande électronique du compartiment pompe à chaleur.

Selon un autre aspect, le caisson est disposé en regard du compartiment chauffe-eau et/ou sous le compartiment pompe à chaleur.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] illustre une vue en perspective d'un système de chauffage d'eau selon la présente invention.
**Fig. 2**
   [Fig. 2] illustre une vue en perspective du système de la figure 1, des capots n'étant pas représentés.
**Fig. 3**
   [Fig. 3] illustre une vue en perspective d'un détail d'un compartiment pompe à chaleur du système de la figure 2.
**Fig. 4**
   [Fig. 4] illustre une autre vue en perspective du détail de la figure 3.
**Fig. 5**
   [Fig. 5] illustre une vue en perspective d'un détail d'un caisson du système de la figure 2.
**Fig. 6**
   [Fig. 6] illustre une vue en perspective du système de la figure 1, des capots n'étant pas représentés.

### Description des modes de réalisation

Comme il ressort des figures, l'invention a pour objet un système de chauffage d'eau, notamment d'eau sanitaire, référencé 1. L'eau chauffée est destinée à alimenter un réseau de conduits d'une habitation.

On note que, sur les figures, le système 1 est illustré dans une position de service, qui correspond à une position dans laquelle le système 1 est disposé dans ou aux alentours de l'habitation, de préférence dans un local abrité, prêt à fonctionner.

Pour simplifier le repérage dans l'espace, on a dessiné sur les figures un triplet d'axes orthogonaux (X, Y, Z), les axes X et Y étant horizontaux tandis que l'axe Z est vertical, dans la position de service du système. On a également représenté des coordonnées cylindriques (r, O, z) sur les figures.

Le système 1 comprend notamment un dispositif de pompe à chaleur 2 ainsi qu'un chauffe-eau 3.

Comme plus particulièrement visible sur la figure 6, le chauffe-eau 3 est muni d'un réservoir d'eau 4, dont l'eau est chauffée par le dispositif de pompe à chaleur 2, ainsi qu'il sera détaillé ultérieurement.

Comme plus particulièrement visible sur les figures 3, 4, et 6, le dispositif de pompe à chaleur 2 est muni d'un condenseur 5, d'un évaporateur 6, d'un compresseur 7, et d'un détendeur (non illustré) formant une boucle thermodynamique. Le dispositif de pompe à chaleur 2 comprend avantageusement un ventilateur 8 pour forcer un flux d'air dans l'évaporateur 6. Un fluide frigorigène circule dans la boucle thermodynamique, dans un ensemble de conduits 9 du dispositif 2.

De façon connue, dans la boucle, le flux d'air décharge ses calories dans l'évaporateur 6, où circule le fluide frigorigène, tandis que le fluide frigorigène échange tout ou partie des calories qu'il contient dans le condenseur, ce qui réchauffe l'eau stockée dans le réservoir 4.

On choisit un fluide frigorigène dont un pouvoir de réchauffement global (PRG, ou GWP, pour « Global Warming Potential » en anglais) est modéré voire faible, avantageusement inférieur ou égal à 750, de préférence inférieur ou égal à 150. Il s'agit par exemple R 600, R32, R 290, R1234ZE. Ce type de fluide frigorigène est d'une densité en phase gazeuse supérieure à 1. Autrement dit, quand le fluide fuit hors de la boucle, il a tendance à descendre par gravité.

Néanmoins, la majorité de fluides à faibles PRG se révèlent inflammables et la présente invention permet de se prémunir contre tout risque d'incendie ou d'explosion, comme il va être décrit ultérieurement.

Comme il ressort des figures, le système 1 comprend un premier compartiment 10, appelé par la suite compartiment pompe à chaleur, et un deuxième compartiment 11, appelé par la suite compartiment chauffe-eau. Le compartiment pompe à chaleur 10 est disposé sur le compartiment chauffe-eau 11 dans la position de service. Autrement dit, le compartiment 10 forme partie haute du système 1.

Sur les figures 3 et 4, le compartiment pompe à chaleur 10 comprend une enveloppe 12, un socle 13, ainsi qu'au moins l'évaporateur 6, le compresseur 7, le ventilateur 8, les conduits 9 montés sur le socle 13. L'enveloppe 12 et le socle 13 forment un logement des éléments 6 à 9, de préférence de forme cylindrique.

Le compartiment chauffe-eau 11 comprend le réservoir d'eau 4, le condenseur 5, sous forme de serpentin disposé autour du réservoir d'eau 4, pour chauffer l'eau contenue dans le réservoir 4, ainsi qu'une résistance électrique chauffante immergée dans le réservoir d'eau 4 (non illustrée), permettant également le chauffage de l'eau du réservoir 4. Comme visible sur les figures, le compartiment 11 comprend un habillage, muni d'une paroi longitudinale cylindrique 15, des éléments 4 et 5.

Le système 1 comprend un caisson 20 qui va maintenant être détaillé.

Le caisson 20 est distinct de chacun des compartiments 10 et 11.

Le caisson 20 est disposé sous le point le plus haut du dispositif de pompe à chaleur 2 en position de service du système 1. Sur le mode de réalisation illustré, le caisson 20 est disposé contre l'habillage 15 du compartiment chauffe-eau 11.

Comme mieux illustré sur les figures 2, 5 et 6, le caisson 20 loge une source d'ignition 21 qui est un moyen de commande électrique de la résistante chauffante et/ou du dispositif de pompe à chaleur 2. Sur le mode de réalisation illustré, le moyen 21 se présente sous la forme d'une carte de circuit imprimé munie de composants électroniques de puissance.

Comme indiqué ci-avant, le moyen de commande 21 constitue ce qu'on appelle une source d'ignition ou d'allumage, c'est-à-dire que, du fait de l'échauffement local de l'air engendré par le fonctionnement des composants électroniques du moyen de commande 21 ou d'une étincelle liée à un contact électrique non étanche, il existe un risque d'inflammation du fluide frigorigène en cas de fuite de celui-ci. On note que les points chauds type élément chauffant non immergé constituent également une source d'ignition. Une fois la température d'auto-inflammation atteinte, le fluide s'enflamme, même en l'absence de type contact électrique.

De préférence, le caisson 20 est conformé pour que son volume interne soit dimensionné pour recueillir une quantité prédéterminée de fluide frigorigène en cas de fuite de celui-ci.

Le caisson 20, distinct des compartiments 10 et 11, et son volume adapté, assurent une protection de la source d'ignition 21 en créant une zone tampon en cas de fuite du fluide frigorigène.

Comme il ressort plus particulièrement des figures 2 et 5, le caisson 20 est délimité par deux parois opposées, avant et arrière, 22, 23, deux parois opposées, supérieure et inférieure, 24, 25 et deux parois opposées, latérales, 26, 27. La paroi arrière 23 est disposée contre la paroi longitudinale de l'habillage 15 du compartiment chauffe-eau 11.

Les parois avant et arrière, 22, 23, s'étendent sensiblement dans un plan vertical (8, z).

La paroi arrière 23 est munie d'une ouverture 28 de communication fluidique entre l'intérieur du compartiment 11 et le caisson 20. Sur le mode de réalisation illustré, l'ouverture 28 est circulaire. Néanmoins, d'autres formes sont envisageables. La paroi longitudinale de l'habillage 15 est munie d'une ouverture similaire, ce qui assure qu'une fuite de fluide frigorigène puisse s'évacuer depuis le compartiment chauffe-eau 11 dans le caisson 20.

Comme il ressort de la figure 5, la carte de circuit imprimé 27 est disposée en partie haute de la paroi arrière 23 tandis que l'ouverture 28 est disposée en partie basse de la paroi arrière 23. Ainsi, le volume interne du caisson 20 est réparti en un volume de la partie haute, incluant la carte 27 et un volume de la partie basse, incluant l'ouverture 28. Sur la figure 5, le volume de la partie haute est référencé V1 et le volume de la partie basse V2. Un interface I délimite le volume V1 d'une part et le volume V2 d'autre part. L'interface n'est pas parfaitement étanche car des jonctions sont disponible entre les deux volumes (passage de câble notamment).

Le caisson 20 comprend également des évents 29 d'évacuation de fluide frigorigène hors du caisson 20.

La taille des évents, leur forme, leur espacement, leurs positions dans les parois du caisson 20 sont choisis de sorte à permettre l'écoulement de la totalité de la charge en fluide frigorigène en une durée donnée, de préférence de moins de 5 min.

Pour ce faire, on tient compte de plusieurs paramètres, parmi lesquels la masse volumique du fluide frigorigène, le débit de la fuite, l'état (éteint ou en fonctionnement) du système (si le ventilateur dans le compartiment pompe à chaleur est allumé, cela crée une dépression), de la ventilation naturelle ou forcée dans l'environnement du système 1, et le volume du caisson.

Sur le mode de réalisation illustré, les évents 29 sont des orifices percés dans la paroi inférieure 25, de forme rectangulaire et parallèles les uns aux autres. Néanmoins, on peut également envisager de positionner les évents dans la paroi avant et/ou les parois latérales.

On note que les évents sont dimensionnés de manière à empêcher l'accès au moyen de commande 21 par un utilisateur (doigt d'épreuve).

Des parties courbées 30, 31 assurent une jonction entre la paroi supérieure 24 et chacune des parois latérales 26, 27. De même, des parois courbées 32, 33 assurent une jonction entre la paroi inférieure 25 et chacune des parois latérales 26, 27.

Les parois avant et arrière, 22, 23 présentent une forme générale rectangulaire dont les coins sont courbés selon la courbure des parties courbées 30, 31, 32, 33.

De préférence, le caisson 20 comprend des moyens de contournement 34 du caisson 20 par le fluide frigorigène en cas de fuite de celui-ci. Sur le mode de réalisation illustré, les moyens de contournements 34 comprennent les parties de jonction 30, 31 entre la paroi supérieure 24 et les parois latérales 26, 27.

Si du fluide frigorigène s'échappe du dispositif de pompe à chaleur 2, par exemple par l'intérieur du compartiment pompe à chaleur 10 dans l'intérieur du compartiment chauffe-eau 11, ou directement depuis le condenseur 5 du compartiment chauffe-eau 11 (flèches F2 sur la figure 6), le fluide s'accumule par gravité en partie basse du le compartiment chauffe-eau 11 jusqu'à atteindre la hauteur de l'ouverture 28, par laquelle le fluide quitte le compartiment 11 et pénètre dans le caisson 20. Par gravité encore, le fluide descend dans le caisson 20 jusqu'à évacuer le caisson 20 par les évents 29.

Si du fluide frigorigène s'échappe du dispositif de pompe à chaleur 2 par l'extérieur du compartiment 10 (flèches F1 sur la figure 1), les moyens de contournements 34 empêche le fluide de pénétrer dans le caisson 20.

Comme il ressort de la figure 6, le système 1 comprend également un profilé 35 à l'intérieur duquel au moins un câble électrique assure la connexion entre le moyen de commande 21 du dispositif de pompe à chaleur 2 et le compartiment pompe à chaleur 11. Une extrémité inférieure 35-1 du profilé 35 est disposée dans le compartiment chauffe-eau 11 et une extrémité 35-2 du profilé 35 est disposée dans le compartiment pompe à chaleur 10.

Le compartiment 10 peut être muni lui aussi de sources d'ignition 40. Il s'agit par exemple de condensateurs, filerie, éléments électroniques.

Avantageusement, le compartiment pompe à chaleur 10 comprend une paroi 36 d'évacuation du fluide frigorigène munie d'orifices 37 d'évacuation du fluide frigorigène, encore appelés huis.

Sur les figures, la paroi 36 s'étend verticalement autour de certains éléments du compartiment 10, l'évaporateur 6 et le ventilateur 8 notamment. La paroi 34 présente section courbée selon un arc de cercle, par exemple un demi-cercle. La paroi 34 est avantageusement posée sur le socle 13 et présente une hauteur légèrement inférieure à une hauteur de l'enveloppe 12.

Sur le mode de réalisation illustré, les orifices 37 sont identiques et uniformément répartis dans la paroi 36. Bien entendu, l'invention n'est pas limitée à cet agencement et on peut envisager des orifices de dimensions et/ou formes différents les uns des autres, et/ou répartis de façon non uniforme dans la paroi 36.

Sur le mode de réalisation illustré, les orifices 37 sont agencés à l'interface entre le compartiment pompe à chaleur 10 et l'extérieur du système 1. En variante, un ensemble de tubulures entraînent le fluide vers les orifices disposés à un point plus bas du compartiment 10 ne disposant pas de sources d'ignition.

Le compartiment pompe à chaleur 10 comprend également au moins une paroi de protection des sources d'ignition présentes dans le compartiment 10. La ou les parois de protection présentent une hauteur plus haute que la hauteur des orifices les plus bas. Sur les figures 3 et 4, le compartiment 10 comprend un ensemble 38 de parois de protection, dont une paroi plane 39 plane.

Ainsi, dans le cas d'une fuite du fluide frigorigène inflammable de masse volumique supérieure à 1 dans le compartiment pompe à chaleur, le fluide ne peut pas atteindre les sources d'ignition car il sera évacué auparavant à travers les orifices 37, empêchant ainsi tout risque d'inflammation entre les sources d'ignition et le fluide.

Avantageusement, l'extrémité supérieure 35-2 du profilé 35 est disposée dans le compartiment pompe à chaleur 10 au-dessus de la hauteur la plus basse des orifices 37. Cet agencement permet d'éviter que du fluide frigorigène s'échappe du compartiment 10 dans le profilé 29.

On note qu'avantageusement, selon une variante non illustrée, l'extrémité inférieure 35-1 du conduit 35 côté caisson est disposée au-dessous d'une hauteur la plus basse de la source d'ignition 21 du caisson 20.

L'existence du caisson 20, distinct du compartiment pompe à chaleur 10, logeant les sources d'ignition 21, le calibrage du volume intérieur du caisson 20 et son positionnement autour du compartiment chauffe-eau réduisent drastiquement les risques d'inflammation et d'explosion.

De plus, les faces arrière, latérales et supérieure étant conçues de manière à guiderle fluide autour du caisson 20, il y a une très forte limitation de la pénétration du fluide dans le caisson 20, ce qui assure que la concentration de fluide frigorigène reste inférieure à une valeur seuil qui déclencherait une ignition dans les conditions d'utilisation du système 1.

De surcroît, l'ouverture entre l'habillage 15 et le caisson 20 permet d'éviter d'emprisonner du fluide sous l'habillage et d'évacuer le fluide par l'ouverture, puis les évents du caisson 20.

Un exemple de réalisation est le suivant : le fluide frigorigène est du R290 (nom générique propane). La quantité de fluide totale dans le système 1 est de 150g maximum, de préférence 130g.

Le caisson 20 présente comme dimensions 460 mm x 235 mm x 55 mm.

Son volume interne, avec tous les composants, est de 4,5 L, réparti de la façon suivante : volume de la partie basse de 3,1 L et volume de la partie haute 1,4 L.

Des tests de la Demanderesse ont montré que le caisson 20 ainsi conformé assure une évacuation de l'ensemble du volume de fluide en moins de 300 secondes. Cette évacuation se fait dans les conditions les plus critiques : une rupture franche du condenseur.

Dans ce cas, la zone basse du caisson 20 peut contenir 5g sur les 130g du produit, soit 4%.

Comme il ressort déjà de la description qui précède, l'invention réside en la création d'une zone positionnée sous le point le plus haut du circuit pompe à chaleur de telle manière que les sources d'allumage puissent y être installées sans contact possible avec le fluide frigorigène issue d'une fuite quelle qu'elle soit.

La présente invention permet de s'affranchir des risques d'explosion causés par l'inflammation d'un fluide frigorigène inflammable avec les avantages suivants :
- L'ensemble des cas de fuite est traité (sous l'habillage ou au niveau du compartiment pompe à chaleur) ; En cas de fuite de fluide d'un élément dans le compartiment chauffe-eau 11, la fuite s'échappe par le caisson 20. En cas de fuite de fluide d'un élément dans le compartiment pompe à chaleur 10, la fuite ne peut pénétrer le conduit électrique, s'échappe par les huis 37 du compartiment pompe à chaleur et contourne le caisson nouvellement défini, empêchant ainsi le contact avec les sources d'ignition.
- Le système 1 ne nécessite pas de zones parfaitement étanches. En effet, il est difficile de réaliser de manière reproductible en grande série une étanchéité performante. De plus, une étanchéité peut être détériorée durant la vie du produit du fait d'un vieillissement des matières ou par manipulation par l'utilisateur. Dans le cas présent, le niveau d'étanchéité à atteindre est faible (pas de pression) et il suffit d'une lèvre ou d'un guide pour assurer la gestion du flux de fluide ;
- Les sources d'allumage peuvent être positionnées librement dans toute la hauteur du produit et donc de manière préférentielle à proximité des éléments nécessitant un apport en énergie ou en régulation. Cette solution permet de limiter la complexité du circuit électrique et d'offrir davantage de flexibilité aux différentes contraintes de fabrication d'un chauffe-eau thermodynamique ;
- Le positionnement des sources d'allumage à une hauteur inférieure au point le plus haut du circuit frigorigène permet notamment davantage de compacité du produit, engendrant une réduction des contraintes client, des contraintes transport et une réduction des coûts globaux (capotage, conditionnement, etc...).

On note que les parois de protection peuvent prendre des formes diverses et notamment : compartiment étanche sur les faces latérales avec ou sans capotage, la partie supérieure, tube, profilé, guide etc...

## Revendications

1. Système de chauffage d'eau, notamment d'eau sanitaire, comportant un chauffe-eau muni (3) d'un réservoir d'eau (4), ainsi qu'un dispositif de pompe à chaleur (2) muni d'un condenseur (5), un évaporateur (6), un compresseur (7) reliés fluidiquement les uns aux autres de sorte à faire circuler un fluide frigorigène, le système de chauffage (1) comprenant un compartiment de logement du réservoir d'eau, dit compartiment chauffe-eau (11), et un compartiment de logement d'au moins l'évaporateur et du compresseur, dit compartiment pompe à chaleur (10), le système (1) comprenant au moins une source d'ignition (21, 40), et un caisson (20) de logement de la dite au moins une source d'ignition (21, 40), ledit caisson (20) étant de préférence disposé sous un point situé au plus haut du compartiment pompe à chaleur (10) quand le système (1) est installé dans une position de service, **caractérisé en ce que** ladite source d'ignition (21,40) est disposée en partie haute du caisson (20), et **en ce qu'**un volume interne du caisson (20) est dimensionné pour recueillir une quantité prédéterminée de fluide frigorigène en cas de fuite de celui-ci et **en ce que** le caisson (20) comprend des évents (29) de sortie du fluide frigorigène hors du caisson (20).

2. Système selon la revendication 1, dans lequel le caisson comprend une paroi, dite paroi arrière (23), disposée en regard du compartiment chauffe-eau (11), ladite paroi arrière (23) étant munie d'une ouverture (28) de passage du fluide frigorigène en cas de fuite de celui-ci.

3. Système selon l'une des revendications précédentes, dans lequel le caisson (20) comprend des moyens (34) de contournement du caisson (20) par le fluide frigorigène en cas de fuite de celui-ci.

4. Système selon la revendication précédente, dans lequel le caisson (20) est délimité par une paroi, dite supérieure (24), une paroi, dite inférieure (25), opposée à la paroi supérieure, la paroi supérieure étant disposée au-dessus de la paroi inférieure (25) dans la position de service, le caisson (20) étant également délimité par une paroi, dite avant (22), disposée entre la paroi supérieure (24) et la paroi inférieure (25), et des parois latérales (26, 27) disposées de part et d'autre de la paroi avant (22), l'une au moins desdites parois, dite paroi courbée, présentant une courbure (30, 31, 32, 33) pour dévier le fluide frigorigène à distance du caisson (20), lesdits moyens de contournement (34) comprenant ladite au moins une paroi courbée.

5. Système selon l'une des revendications précédentes, dans lequel le compartiment pompe à chaleur (10) comprend une paroi d'évacuation du fluide frigorigène munie d'orifices (37) d'évacuation du fluide frigorigène.

6. Système selon la revendication précédente, comprenant un conduit (35) de connexion électrique du compartiment pompe à chaleur (10) au caisson (20), une extrémité (35-2) du conduit (35) étant disposée dans le compartiment pompe à chaleur (10) au-dessus d'une hauteur la plus basse des orifices d'évacuation (37) du fluide frigorigène et/ou une extrémité du conduit côté caisson (35-1) étant disposée au-dessous d'une hauteur la plus basse de ladite au moins une source d'ignition (21) du caisson (20).

7. Système selon l'une des revendications précédentes, dans lequel ladite au moins une source d'ignition (21) est au moins l'une parmi un moyen de commande de l'élément électrique chauffant et un moyen de commande électronique du compartiment pompe à chaleur.

8. Système selon l'une des revendications précédentes, dans lequel le caisson (20) est disposé en regard du compartiment chauffe-eau (11) et/ou sous le compartiment pompe à chaleur (10)

## Patentansprüche

1. System zur Erwärmung von Wasser, insbesondere von Sanitärwasser, umfassend einen Boiler, der mit einem Wassertank (4) versehen ist (3), sowie einer Wärmepumpenvorrichtung (2), die mit einem Kondensator (5), einem Verdampfer (6) und einem Kompressor (7) versehen ist, die fluidisch miteinander verbunden sind, um ein Kältemittel umlaufen zu lassen, wobei das Heizsystem (1) eine Kammer zur Aufnahme des Wassertanks, die sogenannte Warmwasserbereiterkammer (11), und eine Kammer zur Aufnahme wenigstens des Verdampfers und des Kompressors, die sogenannte Wärmepumpenkammer (10), umfasst, wobei das System (1) wenigstens eine Zündquelle (21, 40) und einen Kasten (20) zur Aufnahme der wenigstens einen Zündquelle (21, 40) umfasst, wobei der Kasten (20) bevorzugt unter einem Punkt angeordnet ist, der sich am höchsten Punkt der Wärmepumpenkammer (10) befindet, wenn das System (1) in einer Betriebsposition installiert ist, **dadurch gekennzeichnet, dass** die Zündquelle (21, 40) im oberen Teil des Kastens (20) angeordnet ist, und dass ein Innenvolumen des Kastens (20) dazu bemessen ist, im Falle eines Lecks desselben eine vorbestimmte Menge an Kältemittel aufzufangen, und dass der Kasten (20) Entlüftungsöffnungen (29) zum Austritt des Kältemittels aus dem Kasten (20) umfasst.

2. System nach Anspruch 1, wobei der Kasten eine Wand, die sogenannte Rückwand (23), umfasst, die gegenüber der Warmwasserbereiterkammer (11) angeordnet ist, wobei die Rückwand (23) mit einer Öffnung (28) für den Durchgang des Kältemittels im Falle eines Lecks desselben versehen ist.

3. System nach einem der vorhergehenden Ansprüche, wobei der Kasten (20) Mittel (34) zur Umgehung des Kastens (20) durch das Kältemittel im Falle eines Lecks desselben umfasst.

4. System nach dem vorhergehenden Anspruch, wobei der Kasten (20) durch eine sogenannte obere Wand (24) und eine sogenannte untere Wand (25) gegenüber der oberen Wand begrenzt ist, wobei die obere Wand in der Betriebsposition über der unteren Wand (25) angeordnet ist, wobei der Kasten (20) auch durch eine sogenannte vordere Wand (22) begrenzt ist, die zwischen der oberen Wand (24) und der unteren Wand (25) angeordnet ist, und durch Seitenwände (26, 27), die auf beiden Seiten der vorderen Wand (22) angeordnet sind, wobei wenigstens eine der Wände, die sogenannte gekrümmte Wand, eine Krümmung (30, 31, 32, 33) aufweist, um das Kältemittel von dem Kasten (20) weg umzuleiten, wobei die Umgehungsmittel (34) die wenigstens eine gekrümmte Wand umfassen.

5. System nach einem der vorhergehenden Ansprüche, wobei die Wärmepumpenkammer (10) eine Kältemittelabfuhrwand mit Kältemittelabfuhröffnungen (37) umfasst.

6. System nach dem vorhergehenden Anspruch, umfassend eine Leitung (35) zur elektrischen Verbindung der Wärmepumpenkammer (10) mit dem Kasten (20), wobei ein Ende (35-2) der Leitung (35) in der Wärmepumpenkammer (10) oberhalb einer niedrigsten Höhe der Kältemittelauslassöffnungen (37) angeordnet ist und/oder ein gehäuseseitiges Ende der Leitung (35-1) unterhalb einer niedrigsten Höhe der wenigstens einen Zündquelle (21) des Kastens (20) angeordnet ist.

7. System nach einem der vorhergehenden Ansprüche, wobei die wenigstens eine Zündquelle (21) wenigstens eine aus einem Steuermittel des elektrischen Heizelements und einem elektronischen Steuermittel der Wärmepumpenkammer ist.

8. System nach einem der vorhergehenden Ansprüche, wobei der Kasten (20) gegenüber der Warmwasserbereiterkammer (11) und/oder unter der Wärmepumpenkammer (10) angeordnet ist.

## Claims

1. A system for heating water, in particular domestic water, including a water heater provided (3) with a water tank (4), as well as a heat pump device (2) provided with a condenser (5), an evaporator (6), a compressor (7) fluidically connected to each other so as to circulate a refrigerant, the heating system (1) comprising a water tank housing compartment, called water heater compartment (11), and a compartment for housing at least the evaporator and the compressor, called heat pump compartment (10), the system (1) comprising at least one ignition source (21, 40), and a box (20) for housing said at least one ignition source (21, 40), said box (20) being preferably disposed under a point located at the highest point of the heat pump compartment (10) when the system (1) is installed in a service position, **characterised in that** said ignition source (21, 40) is disposed in the upper part of the box (20), and **in that** an internal volume of the box (20) is dimensioned to collect a predetermined amount of refrigerant in the event of a leak thereof and **in that** the box (20) comprises vents (29) for exiting the refrigerant from the box (20).

2. The system according to claim 1, wherein the box comprises a wall, called the rear wall (23), disposed opposite the water heater compartment (11), said rear wall (23) being provided with an opening (28) for the passage of the refrigerant in the event of a leak.

3. The system according to one of the preceding claims, wherein the box (20) comprises means (34) for bypassing the box (20) by the refrigerant in the event of a leak thereof.

4. The system according to the preceding claim, wherein the box (20) is delimited by a wall, called upper wall (24), a wall, called lower wall (25), opposite the upper wall, the upper wall being disposed above the lower wall (25) in the service position, the box (20) also being delimited by a wall, called the front wall (22), disposed between the upper wall (24) and the lower wall (25), and side walls (26, 27) disposed on either side of the front wall (22), at least one of said walls, called curved wall, having a curvature (30, 31, 32, 33) to deflect the refrigerant at a distance from the box (20), said bypass means (34) comprising said at least one curved wall.

5. The system according to one of the preceding claims, wherein the heat pump compartment (10) comprises a refrigerant discharge wall provided with openings (37) for discharging the refrigerant.

6. The system according to the preceding claim, comprising a conduit (35) for electrical connection of the heat pump compartment (10) to the box (20), one end (35-2) of the conduit (35) being disposed in the heat pump compartment (10) above a lowest height of the refrigerant discharge openings (37) and/or one end (35-1) of the conduit on the side of the box being disposed below a lowest height of said at least one ignition source (21) of the box (20).

7. The system according to one of the preceding claims, wherein said at least one ignition source (21) is at least one of a means for controlling the electric heating element and a means for electronically controlling the heat pump compartment.

8. The system according to one of the preceding claims, wherein the box (20) is disposed opposite the water heater compartment (11) and/or under the heat pump compartment (10).
